# EUROPÄISCHE PATENTSCHRIFT

(11) **EP 0 844 357 B1**
(45) Veröffentlichungstag und Bekanntmachung des Hinweises auf die Patenterteilung: **23.03.2005**
(21) Anmeldenummer: 97710022.1
(22) Anmeldetag: 17.11.1997
(51) Int. Cl.: E06B 3/48, E06B 7/23

(54) **Sektionaltorblatt mit zwischen einander gegenüberliegenden Paneelen angeordneten Schutzleisten**
Sectional door having a protective tongue between adjacent panels
Porte sectionnelle pourvue d'un joint de protection entre paneaux voisines

(30) Priorität: 25.11.1996 DE 19648640
(43) Veröffentlichungstag der Anmeldung: 27.05.1998
(73) Patentinhaber: Hörmann KG Brockhagen, 33803 Steinhagen (DE)
(72) Erfinder: Stein, Wolf, 40880 Ratingen (DE)
(74) Vertreter: Patentanwälte Leinweber & Zimmermann

(56) Entgegenhaltungen:
- EP-A- 0 394 691
- EP-A- 0 416 152
- EP-A- 0 666 402
- DE-U- 8 910 518
- FR-A- 2 623 870

## Beschreibung

Die Erfindung betrifft ein Sektionaltorblatt mit Schutzleiste gemäß dem Oberbegriff des Patentanspruchs 1.

Sektionaltorblätter mit symmetrischer Nut- Federausbildung werden für Industrie- und Garagentore eingesetzt. Sicherheitsvorschriften verlangen, dass Torblätter eines Garagentores so ausgebildet werden, dass keine Verletzung der Finger möglich ist.

Eine in DE-U-89/10518 dargestellte Dichtung ist als nächstliegender Stand der Technik bekannt, allerdings als Bestandteil eines Sektionaltorblattes mit anders ausgebildeten Profilen an den Stirnbreitseiten.

Der Erfindung liegt die Aufgabe zugrunde, einen Fingereinklemmschutz an dem vorbekannten Sektionaltorblatt ohne Kompatibilitätsverlust zu erreichen, der bei Änderung der Nut- Federausbildung entstehen würde. Diese Aufgabe wird durch die in Anspruch 1 angegebenen Merkmale gelöst. Anhand der Zeichnungen werden verschiedene Ausführungsvarianten sowie ein Ausführungsbeispiel der Erfindung beschrieben.
Fig.1 zeigt einen senkrechten Schnitt eines Teiles eines Sektionaltorblattes mit Schutzleiste als Fingereinklemmschutz in Schließstellung.
Fig.2 zeigt ein Sektionaltorblatt nach Fig.1 mit zueinander um 30° verschwenkten Paneelen.
Fig.3 zeigt ein Sektionaltorblatt nach Fig.2 mit zueinander um 67° verschwenkten Paneelen.
Fig.4 zeigt ein Sektionaltorblatt nach Fig.1 mit Verbindungsschuh und Führungsschuh.
Fig. 5 zeigt ein Sektionaltorblatt mit Aluminium-Stranggußrahmen, z.B. als verglastes Sprossenelement.
Fig. 6 zeigt die Kopfausbildung der Schutzleiste als Hohlprofil.
Fig. 7 zeigt eine erfindungsgemäße Ausbildung des Kopfes der Schutzleiste als halb offenes Profil mit Dichtungsband.

Fig.1 bis Fig.3 zeigen zwei benachbarte Torelemente 1, 2 eines Sektionaltorblattes, das aus mehreren aufeinanderfolgend, aneinander mit Scharnieren verbundenen Paneelen besteht, was nicht dargestellt wurde.

Die Schutzleiste für Sektionaltorblatt 3 wird mit Fuß 4 während der Paneelherstellung zwischen die vorhandenen Randfahnen 5, 6 des Paneels 2 eingebracht.

Der für den Kopf 7 der Schutzleiste für Sektionaltorblatt 3 benötigte zusätzliche Raum zwischen den Randfahnen 8, 9 des Paneels 1, der als Führungsnut 10 bezeichnet ist, wird durch entsprechende Maßnahmen, die ein Ausfüllen mit z.B. aus Kunststoffhartschaum bei der Paneelherstellung verhindert, gewonnen.

Wird ein in Fig.4 gezeigter Verbindungsschuh 11, z.B. aus Kunststoff, zwischen den vorhandenen Randfahnen 8, 9 während der Paneelproduktion eingebracht, kann auf zusätzliche Maßnahmen zur Verhinderung des Eindringens von Hartschaum in die Führungsnut 10 bzw. Verbindungsnut 13 verzichtet werden.

Wie Fig.13 zeigt, verhindert die Schutzleiste für Sektionaltorblatt 3 beim Verschwenken der einzelnen Paneele 1, 2 gegeneinander als Verlängerung der Federseite 14 des Paneels 2 die Möglichkeit des Eingreifens mit den Fingern. Die Schutzleiste für Sektionaltorblatt 3 wird z.B. am Übergang von Kopf 7 zu Fuß 4 so ausgebildet, dass eine elastische Verbiegung des Kopfes 7 bei Anpressung an oder Lösung von der Seitenfläche 15 der Führungsnut 10 bzw. Führungsschuhs 12, dargestellt in Fig.4, möglich ist. Eine Biegungsbegrenzung der Schutzleiste für Sektionaltorblatt 3, die durch Anliegen des Kopfes 7 am Ende der federartig verlaufenden Oberfläche 16 des Paneel 2 erreicht wird, lässt eine ungewollt große Spaltbildung durch Druck auf den Kopf 7 mit den Fingern nicht zu.

Wie Fig. 6 und 7 zeigen, kann bei Ausführung der Randfahnen 5, 6, der Befestigungsnut 13 mit in z.B. Längsrichtung verlaufenden Ausbuchtungen 17,18 und/oder 19 die Schutzleiste für Sektionaltorblatt 3 mit Fuß 4 durch z.B. Einklipsen sicher befestigt werden.

Die Schutzleiste für Sektionaltorblatt 3 kann aus massivem Material, wie als Beispiel Fig.1 bis Fig. 5 zeigen, als Hohlprofil wie Beispiel Fig. 6 oder als halboffenes Profil mit oder ohne Dichtungsband wie Beispiel Fig.7, geformt werden.

Fig.1, 4 und 5 zeigen bei senkrechter Schließstellung die Schutzleiste für Sektionaltorblatt 3, deren Kopf 7 durch elastischen Druck an die Seitenfläche 15 der Führungsnut 10 bzw. des Führungsschuhs 12 eine zugluftdichte Verbindung bildet.

Gemäß der Erfindung zeigt Fig. 7 ein an den Kopf 7 der Schutzleiste 3 zur Herstellung der zugluftdichten Verbindung seitlich durch Einfügung angebrachtes Dichtungsband 20.

## Patentansprüche

1. Aus zumindest zwei aufeinanderfolgende Paneele (1, 2) bestehendes Sektionaltorblatt, bei dem zur Gewährleistung eines Fingereinklemmschutzes in dem sich jeweils zwischen den einander gegenüberliegenden nut- bzw. federartigen Stimbreitseiten zweier aufeinanderfolgender Paneele bildenden Bereich eine Schutzleiste (3) angeordnet ist, deren Kopfteil (7) sich zwischen den parallel verlaufenden Randfahnen (8, 9) der nutartig ausgebildeten Paneelstirnbreitseite befindet, **dadurch gekennzeichnet,**
**dass** die Randfahnen (8, 9) spiegelsymmetrisch profilierte, zueinander parallel verlaufende Innenflanken aufweisen, und dass der Kopfteil (7) der Schutzleiste (3) derart gegenüber dem Fußteil (4) winklig angeordnet ist, dass beim Verschwenken der Paneele (1, 2) gegeneinander über den gesamten Bereich des Verschwenkungswinkels im Ausmaß von mindestens 67° keine Spaltöffnung im Bereich der Außenfläche des Torblattes auftritt, in die man die Finger einer Hand einführen könnte, wobei ein am Kopfteil (7) seitlich angebrachtes, in Längsrichtung verlaufendes Dichtungsband (20) im Schließzustand des Torblattes bei parallel zueinander ausgerichteten Paneelen an der Innenseite (15) der Führungsnut (10) bzw. des Führungsschuhes (12) mit einseitigem elastischem Druck anliegt und eine wettersichere Abdichtung bildet.

2. Sektionaltorblatt mit Schutzleiste nach Anspruch 1, **dadurch gekennzeichnet,**
**dass** der Kopf der Schutzleiste aus Kunststoff besteht.

3. Sektionaltorblatt mit Schutzleiste nach Ansprüchen 1 und 2, **dadurch gekennzeichnet,**
**dass** der Kopf der Schutzleiste als Hohlprofil ausgebildet ist.

4. Sektionaltorblatt mit Schutzleiste nach Ansprüchen 1 bis 3, **dadurch gekennzeichnet,**
**dass** der Kopf der Schutzleiste als halboffenes Profil ausgebildet ist.

5. Sektionaltorblatt mit Schutzleiste nach Ansprüchen 1 bis 4, **dadurch gekennzeichnet,**
**dass** die Seitenwände der Verbindungsnut (13) bzw. des Verbindungsschuhs (11) sowie des Fußteiles (4) mit einer oder mehreren durchlaufenden Ausbuchtungen nach innen (17, 18) bzw. außen (19) versehen sind.

## Claims

1. A sectional door leaf which comprises at least two adjacent panels (1, 2) and in which a protective strip (3) is arranged in the region formed in each case between the mutually opposed tongue-and-groove-like end faces of two adjacent panels in order to provide a safeguard against fingers being trapped, the head part (7) of the said protective strip (3) being situated between the parallel edge fillets (8, 9) of the end face of the panel formed in the manner of a groove, **characterized in that** the edge fillets (8, 9) comprise inner flanks which are profiled in a mirror-symmetrical manner and extend parallel to each other, and the head part (7) of the protective strip (3) is arranged at an angle with respect to the base part (4) in such a way that when the panels (1, 2) are pivoted towards each other over the entire range of the pivoting angle amounting to at least 67° no gap opening is formed in the region of the outer face of the door leaf into which the fingers of a hand could be inserted, wherein in the closed state of the door leaf and with the panels orientated parallel to each other a sealing band (20) attached to the side of the head part (7) and extending in the longitudinal direction rests on the inside (15) of the guide groove (10) or of the guide socket (12) with resilient pressure on one side and forms a weatherproof seal.

2. A sectional door leaf with a protective strip according to Claim 1, **characterized in that** the head of the protective strip consists of plastics material.

3. A sectional door leaf with a protective strip according to Claims 1 and 2, **characterized in that** the head of the protective strip is constructed in the form of a hollow section.

4. A sectional door leaf with a protective strip according to Claims 1 to 3, **characterized in that** the head of the protective strip is constructed in the form of a half-open section.

5. A sectional door leaf with a protective strip according to Claims 1 to 4, **characterized in that** the side walls of the connexion groove (13) or of the connexion socket (11) and of the base part (4) are provided with one or more continuous corrugations towards the inside (17, 18) or the outside (19) respectively.

## Revendications

1. Porte sectionnelle se composant d'au moins deux panneaux (1, 2) se suivant, dans laquelle, pour garantir une protection contre un pincement des doigts dans la zone des côtés des largeurs frontales en ressort ou en rainure se trouvant face à face de deux panneaux se suivant est agencé un joint de protection (3) dont la partie de tête (7) se trouve entre les talons parallèles (8, 9) des côtés des largeurs frontales des panneaux en forme de rainure, **caractérisée en ce que** les talons (8, 9) présentent des flancs internes profilés symétriquement, parallèles l'un à l'autre et **en ce que** la partie de tête (7) du joint de protection (3) est agencé en angle vis-à-vis de la partie de pied (4) de façon que lors du pivotement des panneaux (1, 2) l'un contre l'autre sur toute la zone de l'angle de pivotement dans la mesure d'au moins 67°, il ne se présente aucune fente dans la zone de la surface externe du feuillet de la porte, où l'on puisse introduire les doigts d'une main, **en ce qu'**un joint d'étanchéité (20) prévu latéralement à la partie de tête (7) passant dans la direction longitudinale repose à l'état fermé du feuillet de la porte lorsque les panneaux sont dirigés parallèlement l'un à l'autre contre le côté interne (15) de la rainure de guidage (10) ou respectivement du patin de guidage (12) avec pression élastique unilatérale et forme une étanchéité contre les intempéries.

2. Porte sectionnelle avec joint de protection selon la revendication 1, **caractérisée en ce que** la tête du joint de protection est en matière synthétique.

3. Porte sectionnelle avec joint de protection selon les revendications 1 et 2, **caractérisée en ce que** la tête du joint de protection est configurée en un profilé creux.

4. Porte sectionnelle avec joint de protection selon les revendications 1 à 3, **caractérisée en ce que** la tête du joint de protection est configurée en profilé semi-ouvert.

5. Porte sectionnelle avec joint de protection selon les revendications 1 à 4, **caractérisée en ce que** les parois latérales de la rainure de liaison (13) ou respectivement du patin de liaison (11) ainsi que la partie de pied (4) sont pourvus d'une ou plusieurs échancrures continues vers l'intérieur (17, 18) ou respectivement l'extérieur (19).
